# EUROPÄISCHE PATENTSCHRIFT

(11) **EP 3 162 754 B1**
(45) Veröffentlichungstag und Bekanntmachung des Hinweises auf die Patenterteilung: **28.08.2019**
(21) Anmeldenummer: 16195253.6
(22) Anmeldetag: 24.10.2016
(51) Int. Cl.: B66F 9/075

(54) **VERFAHREN ZUR STEUERUNG VON ZUSATZGERÄTEN BEI FLURFÖRDERZEUGEN**
METHOD FOR THE CONTROL OF THE AUXILIARY EQUIPMENT OF INDUSTRIAL TRUCKS
PROCÉDÉ DE CONTRÔLE DE L'ÉQUIPEMENT AUXILIAIRE D'ENGINS DE MANUTENTION

(30) Priorität: 01.11.2015 DE 102015118685
(43) Veröffentlichungstag der Anmeldung: 03.05.2017
(73) Patentinhaber: STILL GmbH, 22113 Hamburg (DE)
(72) Erfinder: Haake, Kai, 21073 Hamburg (DE)
(74) Vertreter: Patentship Patentanwaltsgesellschaft mbH

(56) Entgegenhaltungen:
- DE-A1-102006 010 290
- FR-A1- 2 996 834
- JP-A- 2002 286 537
- KR-A- 20140 012 977
- US-A1- 2007 213 869
- US-A1- 2009 059 004
- US-A1- 2012 191 272
- US-A1- 2013 190 963

## Beschreibung

Die Erfindung betrifft ein Verfahren zur Steuerung von Zusatzgeräten bei Flurförderzeugen. Insbesondere betrifft die Erfindung ein Verfahren zur Steuerung von Zusatzgeräten bei einem Flurförderzeug, wobei die Zusatzgeräte im Bereich einer Lastaufnahmevorrichtung, insbesondere einer Lastgabel, angeordnet und über eine drahtlose Datenverbindung angeschlossen sind.

Es ist bekannt, bei Flurförderzeugen und insbesondere bei Gabelstaplern, die eine Lastaufnahmevorrichtung beispielsweise in Form einer Lastgabel höhenbeweglich an einem Hubmast aufweisen, Zusatzgeräte einzusetzen. Solche Zusatzgeräte können beispielsweise Wiegevorrichtungen für die Lastgabel, Kamerasysteme, Sensorsysteme an einem Gabelträger der Lastaufnahmevorrichtung, Sende- und Empfangseinrichtungen für Transponder, Scannersysteme oder ähnliches sein. Bekannt ist auch, solche Zusatzgeräte in Gabelschuhe zu integrieren, die auf die Gabelzinken der Lastgabel gesetzt werden.

Diese Zusatzgeräte können über ein Verbindungskabel mit Bedien- und Anzeigevorrichtungen in einer Fahrerkabine verbunden sein. Oftmals wird hierfür auch eine drahtlose Verbindung eingesetzt, um eine Kabelführung durch einen Hubmast zu vermeiden. Die durch Zusatzgeräte gewonnenen Daten und Informationen werden dabei häufig für Warenwirtschaftssysteme an einen zentralen Server oder Ähnliches übertragen.

Nachteilig an einem solchen System ist, dass die genannten Zusatzgeräte häufig nachgerüstet werden und in das Bedienkonzept des Flurförderzeugs nicht nachträglich integriert werden können. Es müssen dann für jedes der Zusatzgeräte jeweils einzeln angeschlossene Bedien- und Anzeigevorrichtungen vorgesehen werden.

Soweit fest eingebaute Anzeige- und Bedieneinheiten benutzt werden können, ist auch keine veränderbare Position in der Kabine oder auch keine Nutzung von außerhalb durch einen Nutzer möglich, der nicht der Fahrer ist. Für komplexe Zusatzgeräte mit umfangreicher Sensorik und Aktuatorik besteht jedoch hierfür ein Bedarf.

Es ist auch zusätzlich eine einfache Vernetzung eines Zusatzgerätes mit einer Fahrzeugsteuerung des Flurförderzeugs wünschenswert, um Daten im Betrieb einfach austauschen zu können, ohne hierfür Spezialsysteme und einen zentralen Leitrechner zu benötigen.

Bekannt sind auch weiterhin Zugangssysteme, die den Betrieb eines Flurförderzeug durch einen bestimmten Nutzer sowie gegebenenfalls benutzerspezifische Einstellungen ermöglichen. Bekannt ist dabei beispielsweise die Benutzung eines Tastencodes, der über eine Tastatur eingegeben wird oder eines RFID-Transponders.

Aus KR 2014 0012977 A ist eine Steuervorrichtung für ein Flurförderzeug bekannt. Die Steuervorrichtung ist in einem Handschuh eingebaut.

Aus US 2012/191272 A1 ist ein Flurförderzeug bekannt, an welchem ein mobiler Computer angeordnet ist, mit einer in einem hinteren Außenbereich der Fahrerkabine angeordneten Recheneinheit und einer davon beabstandet, in einem vorderen Innenbereich der Fahrerkabine, angeordneten Anzeigeeinheit.

Aus US 2013/190963 A1 ist ein Konzept bekannt, wobei Bilder einer Umgebung eines autonom geführten Industriefahrzeugs durch eine Kamera aufgenommen werden. Beim Auftreffen auf ein Hindernis werden Informationen umfassend die Anzahl der Bilder und den Standort des Fahrzeugs an einen externen Verwaltungscomputer übertragen, um Korrekturmaßnahmen zu ermöglichen.

Aus US 2009/059004 A1 ist ein Gabelstapler bekannt, der mit einer Wiegevorrichtung, einem Ferncomputer, einer Eingabevorrichtung, einem Bildschirm und einer Videobild-Vorrichtung ausgestattet ist. Der Bediener des Gabelstaplers gibt Informationen zur Identifizierung eines Frachtstücks in den Computer ein. Von der Wiegevorrichtung übermittelte Gewichtsdaten des Frachtstücks werden auf den Bildschirm angezeigt.

Aus US 2007/213869 A1 ist eine Fracht-Transportvorrichtung bekannt mit einer Hubanordnung zum Heben und Senken von Ladung und einer Fahrerkabine, in der ein Benutzer die Hubanordnung steuert.

Aus FR 2 996 834 A1 ist ein Flurförderzeug bekannt mit einem Anbauteil und einer Auswertevorrichtung für eine Codierungsvorrichtung, die kein RFID Transponder ist.

Aus JP 2002 286537 A ist ein Gabelstapler bekannt an dem eine Waage und ein Barcode-Leser angeschlossen sind. Von der Waage erhaltene Gewichtsdaten eines Abfalls und von dem Barcode-Leser erhaltene Kategorie-Daten des Abfalls werden zwecks Verwaltung an einen Leitrechner übertragen.

Aus DE 10 2006 010290 A1 ist ein Flurförderzeug für ein Lagerverwaltungssystem bekannt, wobei das Flurförderzeug mit einem Bordcomputer ausgestattet ist, der von dem Lagerverwaltungssystem über eine Funkeinheit Daten zur Lagerverwaltung empfängt.

Der vorliegenden Erfindung daher liegt die Aufgabe zugrunde, ein Verfahren zur Steuerung von Zusatzgeräten bei einem Flurförderzeug zur Verfügung zu stellen, dass die zuvor geschilderten Nachteile vermeidet, und mit dem ein oder mehrere Zusatzgeräte flexibel durch einen Nutzer bedient werden können. Weiterhin ist es eine Aufgabe der vorliegenden Erfindung eine Vernetzung der Zusatzgeräte auf möglichst einfache Art und Weise zu ermöglichen.

Diese Aufgabe wird durch ein Verfahren mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Verfahren zur Steuerung von Zusatzgeräten bei einem Flurförderzeug, wobei die Zusatzgeräte im Bereich einer Lastaufnahmevorrichtung, insbesondere einer Lastgabel, angeordnet und über eine drahtlose Datenverbindung angeschlossen sind, die drahtlose Datenverbindung mit einer tragbaren Computervorrichtung, bestehend aus einem Smartphone, oder Notebook oder Tablet-PC, besteht, über die Informationen der Zusatzgeräte angezeigt werden und die Zusatzgeräte bedient werden.

Vorteilhaft ist eine Mehrzahl von Zusatzgeräten mit der Computervorrichtung verbunden.

Dies ermöglicht eine gute Nachrüstbarkeit, da zusammen mit dem Zusatzgerät auch eine Anzeige- und Bedienvorrichtung unabhängig von Systemen des Flurförderzeugs eingerichtet werden kann. Durch die Computervorrichtung können dabei insbesondere eine Mehrzahl von Zusatzgeräten gleichzeitig verwaltet und überwacht werden. Es besteht hohe Flexibilität in Bezug auf den Montageort, da die Computervorrichtung frei angebracht werden kann, sowie der Modellvarianz in Bezug auf Bildschirmgröße sowie Zusatzoptionen in Bezug auf die Computervorrichtung wie Schutz gegenüber Spritzwasser, GPS-Sensoren und Beschleunigungssensoren. Auch ist das Verfahren kostengünstig umzusetzen mit Komponenten aus dem Bereich der Konsumenten-Produkte.

Die Computervorrichtung kann eine drahtlose Datenverbindung zu einem zentralen Server, insbesondere eines Warenwirtschaftssystems oder einer Flottenverwaltung, über Mobilfunk und/oder das Internet herstellen.

Dadurch können Daten mit Warenwirtschaftssystemen ausgetauscht werden. Die Datenverbindung kann wie hier beschrieben direkt oder aber auch indirekt zunächst über das Flurförderzeug erfolgen. Neben Daten der Zusatzgeräte, die an den zentralen Server übertragen werden, ist es auch denkbar, umgekehrt vom Server Daten zu beziehen, über die das Zusatzgerät gesteuert wird.

In einer Ausgestaltung des Verfahrens stellt die Computervorrichtung eine drahtlose Datenverbindung zu einer Fahrzeugsteuerung des Flurförderzeugs her, insbesondere über WLAN, Bluetooth und/oder Mobilfunk.

Auch hier können die Daten der Zusatzgeräte der Fahrzeugsteuerung und Funktionen des Flurförderzeugs zur Verfügung gestellt werden. Umgekehrt kann ebenso auch hier eine Übertragung von Daten zu den Zusatzgeräten erfolgen bzw. eine Steuerung der Zusatzgeräte über die Computervorrichtung als Relaisstation.

Die Computervorrichtung kann durch Near-Field-Kommunikation einen Zugangscode auslesen und den Zugangscode an die Fahrzeugsteuerung übermittelt.

Die Near-Field-Kommunikation ermöglicht das Auslesen von Transpondern, insbesondere RFID-Transpondern. Über diese kann die Zugangskontrolle zu dem

Flurförderzeug erfolgen. Weiterhin kann über einen Identifizierungscode für einen Nutzer eine Fahrzeugsteuerung auch benutzerspezifische Einstellungen vornehmen.

Die Zusatzgeräte können eines oder mehrere der folgenden umfassen: einen Scheinwerfer, insbesondere einen LED-Scheinwerfer, eine Kamera, insbesondere eine 3-dimensional aufnehmende Kamera wie etwa eine Time-Of-Flight Kamera, einen optischen Code-Scanner, insbesondere Barcode oder QR-Code Scanner, eine Blinkleuchte, Signalleuchten, Projektionsleuchten, insbesondere einen Laser, Sensoren, insbesondere Abstandstaster und/oder Abstandssensoren, Sendeantennen, Empfangsantennen, Sender, Empfänger, und/oder elektronische Steuerungen und/oder einen Umgebungsscanner, insbesondere ein Laserscanner.

Vorteilhaft kann ein Scheinwerfer zum Beleuchten des Lasthandlings eingesetzt werden, wobei ein Ladungsträgerplatz auch oberhalb der Fahrzeugoberkante ausgeleuchtet wird und der Scheinwerfer nicht durch eine aufgenommene Last verdeckt werden kann. Durch eine Kamera, die auch Entfernungen erfasst, stehen Daten zur Unterstützung bei der Aufnahme von Paletten oder Ladungsträgern zur Verfügung. Diese Daten können durch entsprechende Software oder eine Steuerungselektronik des Flurförderzeugs ausgewertet werden und für Assistenzsysteme benutzt werden. Blinkleuchten und Signalleuchten können zur Warnung eingesetzt werden, beispielsweise wenn eine Lastgabel angehoben ist. Durch einen optischen Code-Scanner, insbesondere Barcode oder QR-Code Scanner, können auch bei in großen Hubhöhe Scans mit sehr guter Leistung durchgeführt werden.

Durch Projektionsleuchten ist es zum Beispiel denkbar, farblich und durch die Form, wie etwa einen Pfeil, eine Fahrtrichtungsanzeige darzustellen. Ein Laser als Projektionsleuchte kann beispielsweise ein Fadenkreuz oder Ähnliches zum Erleichtern des Einstechens in eine Palette mit den Gabelzinken aussenden. Durch Abstandssensoren und seitlich ausgerichtete Abstandstaster kann erfasst werden, wie weit eine Lastgabel in eine Palette eingetaucht ist und ein zu starkes Einstechen in den Ladungsträger bzw. die Palette angezeigt werden. Dadurch wird ein "Durchstechen" durch die Palette und eine Beschädigung von dahinterliegenden Gegenständen wie Regalen oder Ladebordwänden von LKWs verhindert. Ein Beispiel für weitere Sensoren könnten auch Neigungssensoren sein.

Es können eines oder mehrere der Zusatzgeräte in einen Gabelschuh integriert sein.

Insbesondere die zuvor beschriebenen Zusatzgeräte können in einen Gabelschuh integriert werden und stehen somit in Verbindung mit dem hier beschriebenen Verfahren als Nachrüstlösung für jegliche Art von Flurförderzeug mit einer Lastgabel zur Verfügung, unabhängig von Typ und Hersteller, da kein Eingriff in das eigentliche Flurförderzeug und dessen Systeme erforderlich ist.

Weitere Vorteile und Einzelheiten der Erfindung werden anhand der in den schematischen Figuren dargestellten Ausführungsbeispiele näher erläutert. Hierbei zeigt
- Fig. 1: schematisch das erfindungsgemäße Verfahren und
- Fig. 2: schematisch eine weitere Ausführungsform des Verfahrens.

Die Fig. 1 zeigt schematisch das erfindungsgemäße Verfahren. Ein Flurförderzeug 1 mit einer Fahrzeugsteuerung 2, das als Gabelstapler 3 eine Lastgabel 4 an einem Hubmast 5 aufweist ist mit einem Zusatzgerät 11 im Bereich der Lastgabel 4 ausgestattet. Das Zusatzgerät 11 ist mit einem einer Computervorrichtung 6 in Form eines Tablet-PC 7 verbunden, über den dieses gesteuert wird und auf dem Informationen zu dem Zusatzgerät angezeigt werden. Der Tablet PC 7 ist wiederum mit der Fahrzeugsteuerung 2 des Flurförderzeugs drahtlos verbunden, wobei über die Fahrzeugsteuerung 2 und eine Mobilfunkverbindung 8 als Internetverbindung 9 zu einem zentralen Server 10 Daten des Zusatzgeräts 11 zu den zentralen Server 10 geleitet werden können und von diesen Daten an das Zusatzgerät 11.

Die Fig. 2 zeigt schematisch eine weitere Ausführungsform des Verfahrens. Das Flurförderzeug 1 mit der Fahrzeugsteuerung 2 ist wiederum mit der Computervorrichtung 6 in Form eines Tablett-PC 7 verbunden. Der Tablett-PC 7 kann über eine Near-Field-Kommunikation eine Zugangskarte 12 mit einem RFID-Transponder 13 auslesen. Der erkannte Zugangscode wird an die Fahrzeugsteuerung 2 übertragen und ermöglicht dem Nutzer die Benutzung des Flurförderzeugs 1.

Zusätzlich können auch noch benutzerspezifische Einstellungen von der Fahrzeugsteuerung 2 vorgenommen werden.

## Patentansprüche

1. Verfahren zur Steuerung von Zusatzgeräten bei einem Flurförderzeug, wobei die Zusatzgeräte (11) im Bereich einer Lastaufnahmevorrichtung, insbesondere einer Lastgabel (4), angeordnet und über eine drahtlose Datenverbindung angeschlossen sind,
**dadurch gekennzeichnet,**
**dass** die drahtlose Datenverbindung mit einer tragbaren Computervorrichtung (6), bestehend aus einem Smartphone, oder Notebook oder Tablet-PC (7), besteht, über die Informationen der Zusatzgeräte (11) angezeigt werden und die Zusatzgeräte (11) bedient werden.

2. Verfahren nach Anspruch 1,
**dadurch gekennzeichnet,**
**dass** eine Mehrzahl von Zusatzgeräten (11) mit der Computervorrichtung (6) verbunden ist.

3. Verfahren nach einem der Ansprüche 1 oder 2,
**dadurch gekennzeichnet,**
**dass** die Computervorrichtung (6) eine drahtlose Datenverbindung zu einem zentralen Server (10), insbesondere eines Warenwirtschaftssystems oder einer Flottenverwaltung, über Mobilfunk (8) und/oder das Internet (9) herstellt.

4. Verfahren nach einem der Ansprüche 1 bis 3,
**dadurch gekennzeichnet,**
**dass** die Computervorrichtung (6) eine drahtlose Datenverbindung zu einer Fahrzeugsteuerung (2) des Flurförderzeugs (1) herstellt, insbesondere über WLAN, Bluetooth und/oder Mobilfunk.

5. Verfahren nach Anspruch 4,
**dadurch gekennzeichnet,**
**dass** die Computervorrichtung (6) über Near-Field-Kommunikation einen Zugangscode ausliest und den Zugangscode an die Fahrzeugsteuerung übermittelt.

6. Verfahren nach einem der Ansprüche 1 bis 5,
**dadurch gekennzeichnet,**
**dass** die Zusatzgeräte (11) eines oder mehrere der folgenden umfassen können:
- einen Scheinwerfer,
- eine Kamera, insbesondere eine 3-dimensional aufnehmende Kamera,
- einen optischen Code-Scanner, insbesondere Barcode oder QR-Code Scanner,
- eine Blinkleuchte,
- Signalleuchten,
- Projektionsleuchten, insbesondere einen Laser,
- Sensoren, insbesondere Abstandstaster und/oder Abstandssensoren,
- Sendeantennen,
- Empfangsantennen,
- Sender,
- Empfänger,
- elektronische Steuerungen
- einen Umgebungsscanner, insbesondere ein Laserscanner

7. Verfahren nach einem der Ansprüche 1 bis 6,
**dadurch gekennzeichnet,**
**dass** eines oder mehrere der Zusatzgeräte (11) in einen Gabelschuh integriert sind.

## Claims

1. Method for controlling additional devices in an industrial truck, wherein the additional devices (11) are arranged in the region of a load lifting apparatus, in particular a load fork (4), and are connected via a wireless data connection,
**characterized**
**in that** the wireless data connection exists to a portable computer apparatus (6), comprising a smartphone or a notebook or a tablet PC (7), via which information relating to the additional devices (11) is displayed and the additional devices (11) are operated.

2. Method according to Claim 1,
**characterized**
**in that** a plurality of additional devices (11) are connected to the computer apparatus (6).

3. Method according to either of Claims 1 and 2,
**characterized**
**in that** the computer apparatus (6) establishes a wireless data connection to a central server (10), in particular of a goods management system or fleet management, via mobile radio (8) and/or the Internet (9) .

4. Method according to one of Claims 1 to 3,
**characterized**
**in that** the computer apparatus (6) establishes a wireless data connection to a vehicle controller (2) of the industrial truck (1), in particular via WLAN, Bluetooth and/or mobile radio.

5. Method according to Claim 4,
**characterized**
**in that** the computer apparatus (6) reads an access code using near-field communication and transmits the access code to the vehicle controller.

6. Method according to one of Claims 1 to 5,
**characterized**
**in that** the additional devices (11) may comprise one or more of the following:
- a headlight,
- a camera, in particular a camera which records in a three-dimensional manner,
- an optical code scanner, in particular a barcode or QR code scanner,
- a flashing indicator light,
- signalling lights,
- projection lights, in particular a laser,
- sensors, in particular distance probes and/or distance sensors,
- transmission antennas,
- reception antennas,
- transmitters,
- receivers,
- electronic controllers,
- an environment scanner, in particular a laser scanner.

7. Method according to one of Claims 1 to 6,
**characterized**
**in that** one or more of the additional devices (11) are integrated in a fork shoe.

## Revendications

1. Procédé pour commander des appareils supplémentaires sur un chariot de manutention, les appareils supplémentaires (11) étant disposés dans la zone d'un dispositif de suspension de charge, notamment d'une fourche porte-charge (4), et étant connectés par le biais d'une liaison de données sans fil,
**caractérisé en ce**
**que** la liaison de données sans fil est établie avec un dispositif informatique (6) portable, composé d'un Smartphone, ou d'un ordinateur portable ou d'un PC-tablette (7), par le biais duquel sont affichées des informations des appareils supplémentaires (11) et sont actionnés les appareils supplémentaires (11).

2. Procédé selon la revendication 1, **caractérisé en ce qu'**une pluralité d'appareils supplémentaires (11) sont connectés au dispositif informatique (6).

3. Procédé selon l'une des revendications 1 ou 2,
**caractérisé en ce que** le dispositif informatique (6) établit une liaison de données sans fil avec un serveur central (10), notamment un système de gestion de marchandises ou un gestionnaire de flotte, par le biais d'une radiocommunication mobile (8) et/ou de l'Internet (9) .

4. Procédé selon l'une des revendications 1 à 3,
**caractérisé en ce que** le dispositif informatique (6) établit une liaison de données sans fil avec une commande de véhicule (2) du chariot de manutention (1), notamment par le biais d'un WLAN, du Bluetooth et/ou de la radiocommunication mobile.

5. Procédé selon la revendication 4, **caractérisé en ce que** le dispositif informatique (6) lit un code d'accès par le biais d'une communication en champ proche et communique le code d'accès à la commande de véhicule.

6. Procédé selon l'une des revendications 1 à 5,
**caractérisé en ce que**
les appareils supplémentaires (11) peuvent comprendre un ou plusieurs des suivants :
- un projecteur,
- une caméra, notamment une caméra à enregistrement tridimensionnel,
- un lecteur de code optique, notamment un lecteur de code à barres ou de code QR,
- un feu clignotant,
- des feux de signalisation,
- des feux de projection, notamment un laser,
- des capteurs, notamment des palpeurs de distance et/ou des détecteurs de distance,
- des antennes d'émission,
- des antennes de réception,
- des émetteurs,
- des récepteurs,
- des commandes électroniques,
- un système de balayage de l'environnement, notamment un système de balayage à laser.

7. Procédé selon l'une des revendications 1 à 6,
**caractérisé en ce qu'**un ou plusieurs des appareils supplémentaires (11) sont intégrés dans une branche de fourche.
